# EUROPÄISCHE PATENTSCHRIFT

(11) **EP 0 650 787 B1**
(45) Veröffentlichungstag und Bekanntmachung des Hinweises auf die Patenterteilung: **27.05.1998**
(21) Anmeldenummer: 94116287.7
(22) Anmeldetag: 15.10.1994
(51) Int. Cl.: B22C 15/00, B22C 15/28

(54) **Verfahren zum Verdichten von Giessereiformstoff**
Method for compacting foundry mould material
Procédé de compactage de matière de moulage de fonderie

(30) Priorität: 27.10.1993 CH 3236/93
(43) Veröffentlichungstag der Anmeldung: 03.05.1995
(73) Patentinhaber: GEORG FISCHER GIESSEREIANLAGEN AG, CH-8201 Schaffhausen (CH)
(72) Erfinder: Fischer, Kurt, CH-8207 Schaffhausen (DE); Riester, Hans, CH-8203 Schaffhausen (DE); Leutwiler, Hans, CH-8200 Schaffhausen (DE)
(74) Vertreter: Rottmann, Maximilian R.

(56) Entgegenhaltungen:
- EP-A- 0 560 116
- DE-A- 3 740 775
- HANS RIESTER 'Eine neue Generation der Impuls-Formtechnologie' , GIESSEREI 76 (1989) 15 MAI, N0. 10/11, SEITE 342-349 , DüSSELDORF * Seite 345; Abbildung 3 *

## Beschreibung

Die vorliegende Erfindung betrifft ein Verfahren zum Verdichten von Giessereiformstoff, wobei der Formstoff in eine Formeinrichtung mit einer Modellplatte mit darauf angeordnete Modell- und einem Form- und Füll-Rahmen eingebracht wird, mittels eines Druckgases, wobei das Druckgas mindestens zur Vorverdichtung verwendet wird.

Das sogenannte Luftimpulsverfahren ist aus verschiedenen Veröffentlichungen bekannt.

Bei den heute bekannten Verfahren zum Verdichten von körnigen Formstoffen mittels eines Gasdruckstosses wird in der Regel mindestens ein Durchlass zwischen dem Druckraum und dem Formraum mittels eines Ventils schlagartig geöffnet.

Aus der DE-OS 37 40 775 ist es bekannt, eine Verdichtung mit zwei aufeinander folgenden Druckstössen herbeizuführen, wobei der erste Druckstoss der Vorverdichtung dient, und der zweite der Endverdichtung. Der Druckgradient des ersten Druckstosses ist kleiner als der des zweiten Druckstosses. Die zwei Druckstösse schliesen sich nicht unmittelbar aneinander an, sondern zwischen den beiden Stössen wird der Druck erniedrigt.

In der EP-A-0 560 116 wird ein Verfahren beschrieben, bei welchem ein Durckstoss in zwei aufeinanderfolgende Bereiche eingeteilt ist, wobei der erste Bereich zur Vorverdichtung und der zweite zur Endverdichtung verwendet wird. Der Druckgradient des ersten Druckstossbereiches ist kleiner als der des zweiten und die zwei Bereiche schliessen sich unmittelbar aneinander an.

Ausgehend von diesem Stand der Technik liegt der vorliegenden Erfindung die Aufgabe zugrunde, ein Verfahren vorzuschlagen zur Verdichtung von Giessereiformstoff, das homogen verdichtete Formen mit hoher Härte auch bei formtechnisch schwierigen Modellen mit wesentlichen Höhendifferenzen der Modellkontur oder mit geringem Randabstand sicherstellt.

Diese Aufgabe wird bei einem Verfahren der eingangs genannten Art entsprechend dem kennzeichnenden Teil des Anspruchs 1 gelöst.

Weitere vorteilhafte Modifikationen des Verfahrens ergeben sich aus den abhängigen Ansprüchen.

Untersuchungen haben überraschenderweise ergeben, dass ein erfindungsgemäss gesteuerter Druckstoss wesentlich bessere Verdichtungswerte liefert als die bekannten Druckimpulse.

Ein erfindungsgemässer Druckverlauf während des Verdichtungsvorganges wird näher beschrieben und erklärt.

Erfindungsgemäss wird der Druck im Formraum mit einem niedrigen Druckgradient von ca. 3 bar/sec. erhöht. Dieser erste Druckabschnitt geht lückenlos über in einen wesentlich steileren Druckabschnitt, der einen Druckgradient von 30 bar/sec. aufweist. Der danach anschliessende Druckabschnitt führt zur Endverdichtung und kann beliebig z.B. pneumatisch mechanisch etc. erfolgen.

Gegenüber dem bekannten Zweistufen-Verdichtungsverfahren bestehend aus Vor-und Endverdichtung bewirkt der erste Abschnitt des Druckanstieg der Vorverdichtung eine verbesserte Fluidisierung des eingefüllten Formstoffes. Bekannterweise wird durch Fluidisierung die Fliessfähigkeit des Sandes verbessert, so dass beim anschliessenden zweiten Abschnitt des Druckanstieg die Vorverdichtung des Formstoffes verbessert wird. Da sich die zwei Abschnitte des Druckanstieges unmittelbar aneinander anschliessen, kommt die im ersten Druckabschnitt erzeugte Fliessfähigkeit der Verdichtungsphase im zweiten Druckabschnitt voll zugute.

Dies erklärt sich folgendermassen: Da die Verdichtungsfähigkeit mit der Fliessfähigkeit in direktem Zusammenhang steht, ist es erwünscht, den Verdichtungsstoss auf eine Formstoffmasse einwirken zu lassen, die sich im optimalen Fliesszustand befindet.

Da im vorliegenden Fall der zweite Druckabschnitt des Vorverdichtungssdruckstosses sich unmittelbar dem ersten Druckabschnitt anschliesst bevor die Luft, die aus der Druckeinwirkung im ersten Druckabschnitt stammt, den Formraum verlassen hat, befindet sich der Formstoff im Modellplattenbereich in einem Zustand der Fluidisierung. Dadurch wird die Verdichtungsfähigkeit gerade in den engen Bereichen zwischen Modellteilen bzw. Formkasten bedeutend verbessert, so dass nach erfolgter Verdichtung eine bedeutend erhöhte optimale Wurzelfestigkeit erhalten wird.

Der erfindungsgemässe Druckverlauf ist daher besonders für komplizierte Formen insbesondere mit tiefen Ballen geeignet.

Mit dem Einsatz dieses Verfahrens kann die Ausformbarkeit der Formen wesentlich verbessert sowie der Formen-Transport innerhalb der Formanlagen erleichtert werden.

## Patentansprüche

1. Verfahren zum Verdichten von Giessereiformstoff, wobei der Formstoff in eine Formeinrichtung mit einer Modellplatte mit darauf angeordnete Modell- und einem Form- und Füll-Rahmen eingebracht wird, mittels eines Druckgases, wobei das Druckgas mindestens zur Vorverdichtung verwendet wird, dadurch gekennzeichnet, dass der zur Vorverdichtung verwendete Druckstoss mit einem niedrigen, danach mit einem höheren Druckgradienten in den Formraum entspannt wird.

2. Verfahren nach Anspruch 1, dadurch gekennzeichnet, dass der mit höherem Druckgradient erzeugte Teil der Druckkurve lückenlos an den niedrigen Druckgradientenbereich anschliesst.

3. Verfahren nach Anspruch 1, dadurch gekennzeichnet, dass der Druckanstieg mit einem niedrigen Druckgradient in einem Bereich von 0,1 bis 10 bar/sec. erfolgt.

4. Verfahren nach Anspruch 1, dadurch gekennzeichnet, dass der höhere Druckgradient in einem Bereich von 1 bis 80 bar/sec. liegt.

5. Verfahren nach Anspruch 4, dadurch gekennzeichnet, dass der höhere Druckgradient in einem Bereich von 1 bis 50 bar/sec. liegt.

## Claims

1. A process for compressing foundry moulding material, where the moulding material is introduced into a moulding device with a pattern plate with a pattern frame and a forming and filling frame arranged thereon, by means of a compressed gas, the compressed gas being used at least for preliminary compression, characterised in that the pressure surge used for preliminary compression is released with a low and than with a higher pressure gradient into the moulding chamber.

2. A process according to claim 1, characterised in that the portion of the pressure curve produced with the higher pressure gradient follows on without interruption from the low pressure gradient phase.

3. A process according to claim 1, characterised in that the pressure increase with a low pressure gradient is effected in a range of from 0.1 to 10 bar/sec.

4. A process according to claim 1, characterised in that the higher pressure gradient is in a range of from 1 to 80 bar/sec.

5. A process according to claim 4, characterised in that the higher pressure gradient is in a range of from 1 to 50 bar/sec.

## Revendications

1. Procédé pour comprimer ou tasser le matériau de moulage pour la fonderie, dans lequel le matériau du moule est introduit dans un organe de mise en forme du moule avec une plaque modèle munie d'un modèle dispose sur celui-ci et d'un cadre de moulage et de remplissage, en utilisant un gaz comprimé, ce gaz comprimé étant utilisé au moins pour réalise une pré-compression du matériau, caractérisé en ce que le choc ou l'à-coup de pression utilisé pour la pré-compression est obtenu par détente dans l'espace de moulage, d'abord avec un faible gradient de pression, ensuite avec un gradient de pression plus élevé.

2. Procédé selon la revendication 1, caractérisé en ce que la partie à gradient de pression plus élevé créée de la courbe de pression se succède sans interruption à la zone à gradient de pression plus faible.

3. Procédé selon la revendication 1, caractérisé en ce que la montée de pression à faible gradient de pression est réalisée dans une zone comprise entre 0.1 et 10 bar/sec.

4. Procédé selon la revendication 1, caractérisé en ce que le gradient de pression plus élevé est situé dans une zone comprise entre 1 et 80 bar/sec.

5. Procédé selon la revendication 4, caractérisé en ce que le gradient de pression le plus élevé se trouve dans une zone comprise entre 1 et 50 bar/sec.
